# EUROPÄISCHE PATENTSCHRIFT

(11) **EP 0 166 943 B1**
(45) Veröffentlichungstag und Bekanntmachung des Hinweises auf die Patenterteilung: **09.11.1988**
(21) Anmeldenummer: 85106271.1
(22) Anmeldetag: 22.05.1985
(51) Int. Cl.: F21V 17/02, F21V 21/10

(54) **Leuchtenknoten, Verfahren zur Montage und Leuchte**
Connection element for a lamp, method of mounting it and a lamp
Elément de connexion pour lampe, procédé de montage et lampe

(30) Priorität: 04.06.1984 CH 2711/84
(43) Veröffentlichungstag der Anmeldung: 08.01.1986
(73) Patentinhaber: Ulmann Holding AG, CH-8832 Wollerau (CH)
(72) Erfinder: Ulmann, Philippe, CH-8832 Wollerau (CH); Schmidt, Jürg, CH-8636 Wald (CH)
(74) Vertreter: Blum, Rudolf Emil Ernst

(56) Entgegenhaltungen:
- DE-A- 2 618 311
- DE-C- 548 827
- FR-A- 2 169 953
- US-A- 1 801 991
- US-A- 2 491 448
- US-A- 2 850 622

## Beschreibung

Die Erfindung betrifft einen Leuchtenknoten für die elektrische und mechanische Verbindung mindestens einer Lichtquellenfassung sowie eines die Lichtquelle umgebenden Schirms mit einem Leuchtenträger, wobei ein zentraler Halteteil mit einer Bohrung für die Aufnahme des Leuchtenträgers sowie mindestens ein fest am Halteteil angeordnetes rohrförmiges Verbindungsstück für jede Lichtquellenfassung vorgeseo hen ist und auf dem Verbindungsstück ein darauf aufschiebbarer Befestigungsteil für den Schirm drehbar axial fixiert ist, an welchem ein rohrförmiger Ansatz des Schirms befestigbar ist.

Die Erfindung betrifft auch eine Leuchte mit einem derartigen Leuchtenknoten und ein Verfahren zur Montage der Leuchte.

Leuchtenknoten dieser Art sind aus den Publikationen US-A-2 491 448 sowie US-A-2 850 622 bekannt. Sie stellen ein tragendes Grundelement von Leuchten dar, an dem einerseits die Lichtquellenfassung und der Leuchtenschirm und andererseits der Leuchtenträger befestigt ist und das zugleich eine den Sicherheitsvorschriften entsprechende elektrische Verkabelung der Lichtquellenfassungen erlauben soll, was insbesondere bei verstellbar angeordneten Leuchtenschirmen Probleme stellt. Der Leuchtenkörper muss dabei mechanisch stabil sein, ohne jedoch das Gewicht der Leuchten wesentlich zu erhöhen.

Die bekannten Leuchtenknoten erfüllen zwar diese Anforderungen teilweise, jedoch nur unter Verwendung einer Vielzahl kompliziert geformter Einzelteile, von denen insbesondere tragende Teile nach aussen in Erscheinung treten und das Aussehen der Leuchte bestimmen. Damit sind für jeden Leuchtentyp die jeweils passenden Teile herzustellen und an Lager zu halten. Eine Aenderung des äusseren Erscheinungsbilds der Leuchte verlangt damit einen besonders daran angepassten, neuen Leuchtenknoten.

Auf diesem Hintergrund stellt sich die Aufgabe, einen Leuchtenknoten zu schaffen, der aus wenigen, einfachen und standardisierbaren Einzelteilen zusammensetzbar ist und die grösstmögliche Variabilität des äusseren Erscheinungsbildes der Leuchte zulässt, ohne indessen selbst jeweils einer Anpassung zu bedürfen, so dass er als Einheitselement ungeachtet des jeweiligen äusseren Erscheinungsbildes der Leuchte, etwa ihrer Farben, fabriziert und an Lager gehalten werden kann.

Vorzugsweise soll die Endmontage der die äussere Erscheinungsform bestimmenden Teile der Leuchte einfach sein.

Diese Aufgabe wird erfindungsgemäss durch die Merkmale gemäss der Kennzeichnung von Anspruch 1 gelöst. Mit dieser Ausgestaltung gelingt es, den Leuchtenknoten, dem im wesentlichen eine funktionelle Bedeutung zukommt, welche für viele Leuchtentypen dieselbe ist, von der äusseren Erscheinung der Leuchten zu trennen.

Nachfolgend wird ein Ausführungsbeispiel der Erfindung anhand der beiliegenden Zeichnung näher erläutert. Darin zeigen :
Fig. 1 eine montierte Leuchte im Knotenbereich, teilweise schematisch in Schnittdarstellung ;
Fig. 2 einen Leuchtenknoten in einem teilweise vormontierten Zustand ;
Fig. 3 den zentralen Halteteil des Leuchtenknotens im Schnitt durch die Längsachse und senkrecht dazu, und
Fig. 4 den Befestigungsteil des Leuchtenknotens in Seitenansicht sowie im Schnitt quer zur Längsachse.

In Fig. 2 ist der Leuchtenknoten 1 im vormontierten Zustand gezeigt, wobei seine wesentlichen Einzelteile, nämlich ein zentraler Halteteil 2 und ein Befestigungsteil 3 für einen Leuchtenschirm, in den Fig. 3 und 4 näher gezeigt sind. Der zentrale Halteteil weist eine Bohrung 5 zur Aufnahme eines Leuchtenträgers 6 (Fig. 1) und zur Einführung der elektrischen Anschlussleitung 7 auf. Eine quer dazu verlaufende Bohrung 8 dient zur einseitigen oder beidseitigen Aufnahme eines rohrförmigen Verbindungsstückes 9, das mittels je einer Schraube 10 darin fest fixierbar ist. Auf das Verbindungsstück 9, in welchem die elektrische Anschlussleitung zur Leuchtenfassung 11 (schematisch) geführt wird, ist der bereits genannte Befestigungsteil 3 aufgeschoben und drehbar gelagert. Hierzu ist er mittels eines reibungsarmen Lagerringes 12 gegen den Halteteil 2 und auf seiner anderen Seite mittels eines axial federnden Seegerringes 22 gegen das Verbindungsstück 9 abgestützt. Der Befestigungsteil 3 ist dazu bestimmt, den Leuchtenschirm 14 (angedeutet) zu haltern. Dieser kann von der Leuchtenfassungsseite über den Befestigungsteil 3 geschoben und mit Schrauben in den entsprechenden Gewindelöchern 15 daran befestigt werden. Damit ist der Leuchtenschirm zusammen mit dem Befestigungsteil um das Verbindungsstück frei drehbar, wobei das Verbindungsstück 9 mit der Leuchtenfassung 11 und der Halteteil 2 unbewegt bleiben und damit keine Torsion auf die Anschlussleitung 7 wirkt.

Der zentrale Halteteil 2 und der Befestigungsteil 3 sind, wie man den Fig. 3 und 4 entnimmt, als Profilstücke aus demselben Profil ausgestaltet. Vorzugsweise sind sie Abschnitte eines gezogenen Aluminiumprofiles mit entsprechendem Querschnitt, die nachträglich mit den entsprechenden Bohrungen versehen werden. Das Profil weist Längsrippen 16 mit dazwischenliegenden Kanälen 17 auf, welche eine Luftzirkulation längs der Rippen erlauben und damit insbesondere die Erwärmung der von aussen berührbaren Teile reduzieren. Seitlich sind statt Kanälen Führungen 18 vorgesehen, die am Befestigungsteil 3 für die Aufnahme entsprechender Vorsprünge des Leuchtenschirmes 14 vorgesehen sind. Die Längsrippen 16 sind an der Peripherie so geformt, dass sie in einen Kreis einschreibbar sind, so dass am Befestigungsteil 3 der rohrförmige Ansatz des Schirmes 14 und am Halteteil 2 eine rohrförmige Deckhülse 19 darüber geschoben werden kann und durch die Längsrippen 16 abgestützt-sind.

Die beschriebene Anordnung ist nun so getroffen, dass der Leuchtenknoten 1 in mechanischer und elektrischer Hinsicht vormontiert werden kann, wie etwa in Fig. 2 gezeigt, und dass die nach aussen in Erscheinung tretenden Teile, wie Leuchtenschirm 14, Deckhülse 19 und Leuchtenträger 6 nachträglich montiert werden können (Fig. 1). Damit besteht bis zur einfach vorzunehmenden Endmontage volle Freiheit hinsichtlich der Farbwahl und anderen nach aussen in Erscheinung tretenden Merkmalen der Leuchte, so dass die Knoten 1 ungeachtet besonderer Ausgestaltung vorfabriziert werden können und die Endmontage nach den Wünschen des Käufers an Ort und Stelle erfolgen kann.

Die Endmontage kann dabei folgendermassen erfolgen : Zunächst wird die Deckhülse 19, welche mit einer Feder 20 gesichert wird, über den zentralen Halteteil 3 geschoben. Da aber die elektrische Anschlussleitung 7 schon zuvor montiert worden ist, muss die Anschlussleitung zunächst in die Deckhülse 19 und deren Oeffnung für den Leuchtenträger 6 eingezogen werden. Zum Aufschieben der Deckhülse auf den Halteteil 2 wird die Leitung vorübergehend in den unteren Kanal 17 eingelegt. Ist die Deckhülse aufgeschoben, kann die Anschlussleitung 7 in den Leuchtenträger 6 eingezogen und dieser am zentralen Halteteil 2 befestigt werden. Hernach muss nur noch der Leuchtenschirm 14 über den Befestigungsteil 3 geschoben und daran fixiert werden. Ist nur eine Leuchte vorgesehen, wie in Fig. 1 dargestellt, so kann auf der Gegenseite des zentralen Befestigungsteiles 2 eine Deckplatte 21 angeordnet werden.

Der beschriebene Leuchtenknoten lässt sich in der in Fig. 2 gezeigten Form vormontieren, wonach die Endmontage, wie erwähnt, nur noch wenige Handgriffe erfordert. Insbesondere kann die elektrische Anschlussleitung vor der Endmontage bereits angeschlossen sein, was auch aus Gründen der Sicherheit von Vorteil ist. Der Leuchtenschirm ist ferner frei verdrehbar ohne Einfluss auf die Anschlussleitung.

Damit lässt sich ein baukastenartiges System realisieren, bei dem sich mit den beschriebenen Leuchtenknotenteilen in einfacher Weise Leuchten unterschiedlicher äusserer Gestalt aufbauen lassen, z. B. in einflammiger (Fig. 1) oder zweiflammiger Variante, mit unterschiedlichen Leuchtenträgern, wie etwa für Ständerlampen, Tischlampen oder Deckenlampen, mit unterschiedlichen Schirmen, sowie in verschiedenen Farben. Für alle Varianten lassen sich grundsätzlich dieselben Leuchtenknoten der beschriebenen Art verwenden und vormontieren.

Damit wird eine wesentlich erhöhte Variabilität des äusseren Erscheinungsbildes bei gleichbleibendem funktionellen Aufbau erzielt.

## Patentansprüche

1. Leuchtenknoten für die elektrische und mechanische Verbindung mindestens einer Lichtquellenfassung (11) sowie eines die Lichtquelle umgebenden Schirms (14) mit einem Leuchtenträger (6), wobei ein zentraler Halteteil (2) mit einer Bohrung (5) für die Aufnahme des Leuchtenträgers (6) sowie mindestens ein fest am Halteteil (2) angeordnetes rohrförmiges Verbindungsstück (9) für jede Lichtquellenfassung vorgesehen ist und auf dem Verbindungsstück ein darauf aufschiebbarer Befestigungsteil (3) für den Schirm drehbar axial fixiert ist, an welchem ein rohrförmiger Ansatz des Schirms (14) befestigbar ist, dadurch gekennzeichnet, dass der zentrale Halteteil (2) und der Befestigungsteil (3) als koaxial angeordnete Profile mit Längsrippen (16) und dazwischen liegenden Kanälen (17) ausgestaltet sind, wobei die Längsrippen an ihrer Peripherie so ausgebildet sind, dass sie in einen Kreis einschreibbar sind, derart dass am Befestigungsteil (3) der rohrförmige Ansatz des Schirms (14) und am Halteteil (2) eine rohrförmige Deckhülse (19) darüber schiebbar und durch die Längsrippen abstützbar sind, wobei die Kanäle eine Luftzirkulation längs der Rippen erlauben.

2. Leuchtenknoten nach Anspruch 1, dadurch gekennzeichnet, dass der Halte- und der Befestigungsteil (2, 3) Abschnitte eines gezogenen Aluminiumprofils sind.

3. Leuchtenknoten nach Anspruch 2, dadurch gekennzeichnet, dass im Bereich der Bohrung (5) für den Leuchtenträger ein Kanal (17) mit einem Querschnitt zur vorübergehenden Aufnahme mindestens einer elektrischen Anschlussleitung (7) beim Aufschieben der Deckhülse (19) auf den Halteteil (2) angeordnet ist.

4. Leuchtenknoten nach einem der vorangehenden Ansprüche, dadurch gekennzeichnet, dass beidseitig des Halteteils (2) je ein Verbindungsstück (9) für eine Lichtquellenfassung sowie ein entsprechender Befestigungsteil (3) angeordnet ist.

5. Leuchte mit einem Leuchtenknoten nach einem der vorangehenden Ansprüche, einem Schirm (14) mit rohrförmigem Ansatz, einer Deckhülse (19) für den zentralen Halteteil und einem Leuchtenträger (6), dadurch gekennzeichnet, dass der Befestigungsteil (3) vom rohrförmigen Ansatz des Schirms (14) und der Halteteil (2) von der Deckhülse (19) auf der ganzen Länge überdeckt ist.

6. Leuchte nach Anspruch 5, dadurch gekennzeichnet, dass die Deckhülse (19) ein mit einer Oeffnung für den Leuchtenträger versehener Rohrabschnitt ist.

7. Leuchte nach Anspruch 5, dadurch gekennzeichnet, dass im wesentlichen nur der Schirm (14), der Leuchtenträger (6), die Deckhülse (19) und die Lichtquelle von aussen wahrnehmbar sind und dass diese Teile bei montiertem Leuchtenträger auswechselbar sind.

8. Verfahren zur Montage der Leuchte nach Anspruch 5, dadurch gekennzeichnet, dass in einem ersten Montageschritt ein Leuchtenknoten aus einem Halteteil (2), einem Verbindungsstück (9) und einem Befestigungsteil (3) zusammengesetzt wird, wobei der Halteteil (2) und der Befestigungsteil (3) als koaxial angeordnete Profile mit Längsrippen (16) und dazwischen liegenden Kanälen (17) ausgestaltet sind, wobei die Längsrippen an ihrer Peripherie so ausgebildet sind, dass sie in einen Kreis einschreibbar sind wonach in einem zweiten Montageschritt Deckhülse eine rohrförmige (19) über den Halteteil (2) und ein rohrförmiger Ansatz eines Schirms (14) über den Befestigungsteil (3) geschoben und abgestützt werden und der Leuchtenträger angebracht wird.

## Claims

1. Connection junction element for a lamp, for the electrical and mechanical connection of at least one light source socket (11) and a shade (14) with a lamp support (6) surrounding the light source, whereby a central support part (2) with a bore (5) for receipt of the lamp support (6) as well as at least one tubular connecting part (9) fixedly mounted to the support part are provided for each light source socket (11), and a mounting part (3) for the shade axially slidable onto the connecting part and rotatable axially fixed thereupon, to which a tube shaped attachment of the shade (14) is mountable, characterized in that the central support part (2) and the mounting part (3) are designed as coaxially arranged profiles with longitudinal ribs (16) and channels (17) located therebetween, which longitudinal ribs are shaped at their periphery such that they are circumscribable by a circle, such that the tube shaped attachment of the shade (14) is slidable at the mounting part (3) and a tube shaped cover sleeve (19) is slidable at the support part (2) and supportable by the longitudinal ribs, whereby the channels allow a circulation of air along the ribs.

2. Connection junction element according to claim 1, characterized in that the support and mounting parts are sections of an extruded aluminium profile.

3. Connection junction element according to claim 2, characterized in that a channel (17) with a cross section for a temporary receipt of at least one electrical connecting conduit (7) upon a sliding of the cover sleeve (19) onto the support part (2) is located at the area of the bore (5) for the lamp support.

4. Connection junction element according to one of the preceding claims, characterized in that one connecting part (9) for a light source socket as well as a corresponding mounting part (3) are located at either side of the support part (2).

5. Lamp with a connection junction element according to one of the preceding claims, a shade (14) with a tube shaped attachment, a cover sleeve (19) for the central support part and a lamp support (6), characterized in that the mounting part (3) is covered by the tube shaped attachment of the shade (14) and the support part (2) by the cover sleeve (19) along the complete length.

6. Lamp according to claim 5, characterized in that the cover sleeve (19) is a tube section provided with an opening for the lamp support.

7. Lamp according to claim 5, characterized in that substantially only the shade (14), the lamp support (6), the cover sleeve (19) and the light source are visible from the outside and that these parts are exchangeable at the assembled lamp support.

8. Method of assembling the lamp according to claim 5, characterized in that during a first assembling step a connection junction element is assembled from a support part (2), a connecting part (9) and a mounting part (3), whereby the support part (2) and the mounting part (3) are designed as coaxially arranged profiles with longitudinal ribs (16) and channels (17) located therebetween, which longitudinal ribs are shaped at their periphery such that they are circumscribable by a circle, whereafter over the support part (2) and a tube shaped attachment of a shade (14) are slid and supported over the mounting part (3), and the lamp support is mounted.

## Revendications

1. Elément de connexion pour l'accouplement électrique et mécanique d'au moins un socle (11) d'une source lumineuse ainsi que d'un abat-jour (14) entourant la- source, avec un support de lampe (6), avec un support central (2) pourvu d'une cavité (5) pour recevoir le support de lampe (6), au moins une pièce intermédiaire tubulaire (9) étant prévue pour chaque socle et un organe d'accouplement (3) pour l'abat-jour étant agencé pour être glissé sur cette pièce intermédiaire et y être fixé axialement de manière rotative, un appendice tubulaire de l'abat-jour étant agencé pour être monté sur ledit organe d'accouplement, caractérisé en ce que le support central (2) et l'organe d'accouplement (3) sont formés par des profils coaxiaux pourvus d'ailettes longitudinales (16) séparées par des canaux (17), les ailettes étant conformées à leur périphérie pour s'inscrire dans un cercle de façon à ce que l'appendice tubulaire de l'abat-jour (14) puisse être glissé sur l'organe d'accouplement (3) et qu'un enjoliveur tubulaire (19) puisse être glissé sur le support central (2), de manière à ce que l'élément tubulaire ainsi que l'enjoliveur reposent sur les ailettes longitudinales cependant que les canaux permettent la circulation d'air le long de ces ailettes.

2. Elément de connexion selon la revendication 1, caractérisé en ce que le support central et l'organe d'accouplement (2, 3) sont des tronçons d'un profil en aluminium extrudé.

3. Elément de connexion selon la revendication 2, caractérisé en ce qu'un canal (17), dont la section est prévue pour recevoir provisoirement au moins une conduite (7) d'alimentation électrique lorsqu'on glisse l'enjoliveur (19) sur le support central (2), est ménagé sur ce dernier, au voisinage de la cavité (5).

4. Elément de connexion selon une des revendications précédentes, caractérisé en ce qu'une pièce intermédiaire (9) pour socle ainsi qu'un organe d'accouplement (3) correspondant sont prévus de chaque côté du support central (2).

5. Dispositif d'éclairage avec un élément de connexion selon une des revendications précédentes, avec un abat-jour comportant un appendice tubulaire, un enjoliveur (19) pour le support central, et un support de lampe (6), caractérisé en ce que l'organe d'accouplement (3) est recouvert sur toute sa longueur par l'appendice tubulaire de l'abat-jour (14) et que le support central est recouvert de même par l'enjoliveur (19).

6. Dispositif d'éclairage selon la revendication 5, caractérisé en ce que l'enjoliveur (19) est un tronçon de tube pourvu d'une ouverture pour le support de lampe.

7. Dispositif d'éclairage selon la revendication 5, caractérisé en ce qu'essentiellement seuls l'abat-jour (14), le support de lampe (6), l'enjoliveur (19) et la source lumineuse sont visibles de l'extérieur, et que ces éléments peuvent être échangés tandis que le support de lampe reste monté.

8. Procédé pour monter un dispositif d'éclairage selon la revendication 5, caractérisé en ce qu'en un premier temps on monte un élément de connexion composé d'un support central (2), d'une pièce intermédiaire (9) et d'un organe d'accouplement (3), le support central (2) et l'organe d'accouplement (3) étant des profils coaxiaux pourvus d'ailettes longitudinales (16) séparées par des canaux (17) et les ailettes conformées à leur périphérie pour s'inscrire dans un cercle, et en ce qu'en un deuxième temps on glisse un enjoliveur tubulaire (19) sur le support central (2), et un appendice tubulaire d'un abat-jour (14) sur l'organe d'accouplement (3) de façon à ce qu'ils y reposent, et qu'on monte le support de lampe.
